# EUROPÄISCHE PATENTANMELDUNG

(11) **EP 0 546 336 A1**
(43) Veröffentlichungstag der Anmeldung: **16.06.1993**
(21) Anmeldenummer: 92119272.0
(22) Anmeldetag: 11.11.1992
(51) Int. Cl.: E05B 65/08

(54) **Verschluss für Schiebefenster oder Schiebetüren**

(30) Priorität: 11.11.1991 DE 9114067 U
(71) Anmelder: SCHÜRING GMBH & CO. FENSTERTECHNOLOGIE KG, D-51147 Köln (DE)
(72) Erfinder:
(74) Vertreter: Freischem, Werner, Dipl.-Ing.

(57) **Zusammenfassung**

Verschluß für Schiebefenster oder -türen, mit einem an der Stirnseite des Schiebeflügels (1) angeordneten beweglichen Schließteil (8), das in Schließstellung des Schiebeflügels (1) mit einem am Rahmen (11) befestigten feststehenden Schließteil (14) derart zusammenwirkt, daß durch Verschieben des beweglichen Schließteils (8) die Schließteile (8 und 14) formschlüssig ineinandergreifen.

Um zu verhindern, daß der Verschluß durch Verschieben des Schließzapfens gewaltsam geöffnet werden kann, ist bei dem neuen Verschluß das feststehende schließteil (14) ein mit einem Kopf (15) versehener Schließzapfen (14), der in Schließstellung des Schiebeflügels (1) durch eine Öffnung einer an der Stirnseite des Schiebeflügels (1) befestigten Stulpschiene (4) greift, und das bewegliche Schließteil ist ein hinter der Stulpschiene (4) verdeckt angeordneter Schließschuh (8), der durch Bewegen in seine Schließstellung mit seitlichen Wangen (10) hinter den Kopf (15) des Schließbolzens (14) greift.

## Beschreibung

Die Erfindung bezieht sich auf einen Verschluß für Schiebefenster oder -türen, mit mindestens einem an der Stirnseite des Schiebeflügels angeordneten und von einem Getriebe über eine Treibstange angetriebenen beweglichen Schließteil, das in Schließstellung des Schiebeflügels mit einem am Rahmen befestigten feststehenden Schließteil derart zusammenwirkt, daß durch Verschieben des beweglichen Schließteils die Schließteile an Flügel und Rahmen formschlüssig ineinandergreifen.

Bei den bekannten Verschlüssen dieser Art ist an der in einer Beschlagnut geführten Treibstange ein mit einem Kopf versehener Schließzapfen befestigt, der in Schließstellung des Schiebeflügels mit seinem Kopf durch eine Öffnung in einem am Rahmen befestigten Schließblech hindurchragt und der durch Verschieben der Treibstange bzw. des Schließbolzens mit dem Schließblech verriegelt wird.

Der bekannte Verschluß hat den Nachteil, daß er ohne größere Schwierigkeiten gewaltsam geöffnet werden kann. Durch senkrechtes Verschieben des Schließzapfens kann dieser wieder in die Öffnungsstellung bewegt werden, so daß er außer Eingriff kommt mit dem Schließblech und der Flügel aufgeschoben werden kann. Bei diesen bekannten Verschlüssen können die Schiebefester oder Schiebetüren auch leicht ausgehebelt und damit auch geöffnet werden.

Der Erfindung liegt die Aufgabe zugrunde, einen Verschluß für Schiebefenster oder Schiebetüren zu schaffen, der einem gewaltsamen Öffnen erheblich größeren Widerstand entgegensetzt und der in wirtschaftlicher Weise herstellbar und leicht montierbar ist.

Diese Aufgabe wird erfindungsgemäß dadurch gelöst, daß das feststehende Schließteil am Rahmen ein mit einem Kopf versehener Schließzapfen ist, der in Schließstellung des Schiebeflügels durch eine Öffnung einer an der Stirnseite des Schiebeflügels befestigten Stulpschiene greift und das bewegliche Schließteil ein hinter der Stulpschiene verdeckt angeordneter Schließschuh ist, der durch Bewegen in seine Schließstellung mit seitlichen Wangen hinter den Kopf des Schließbolzens greift.

Bei diesem Verschluß ist zur Sicherung gegen Einbrüche der Verschlußbereich verdeckt liegend in der Beschlagnut des Schiebeflügels untergebracht. Hierdurch ist ein Fremdeingriff von außen auf bewegliche Verschlußteile nicht möglich. Die Öffnung in der Stulpschiene ist trichterartig ausgebildet, so daß beim Schließen des Schiebeflügels der Schließzapfen wie ein Zentrierzapfen wirkt und den Schiebeflügel gegen den Rahmen präzise ausrichtet. Durch Verschieben des an der Treibstange befestigten Schließschuhs erfolgt die Verriegelung. Weil die hinter dem Kopf des Schließbolzens greifenden Wangen des Schließschuhs eine beim Schließen einen Anzug bewirkende geneigte Fläche aufweisen, wird der Türflugel beim Verriegeln gegen den Rahmen gezogen, so daß er dort spielfrei anliegt.

Weitere Merkmale der Erfindung ergeben sich aus den Schutzansprüchen 2 bis 10.

In der folgenden Beschreibung wird ein Ausführungsbeispiel der Erfindung unter Bezugnahme auf die Zeichnungen näher beschrieben. Die Zeichnungen zeigen in
Fig. 1 eine Seitenansicht des Verschlusses nach der Erfindung, teilweise in Schnittansicht,
Fig. 2 eine Längsschnittansicht und
Fig. 3 eine Draufsicht auf die Treibstange des Verschlusses nach Fig. 1,
Fig. 4 eine Längsschnittansicht und
Fig. 5 eine Draufsicht auf die Stulpschiene des Verschlusses nach Fig. 1,
Fig. 6 eine stark vergrößerte Ansicht nach der Schnittlinie VI-VI in Fig. 1,
Fig. 7 eine Ansicht nach der Schnittlinie VII-VII in Fig. 6,
Fig. 8 eine Draufsicht auf den Schließschuh,
Fig. 9 eine Ansicht nach der Schnittlinie IX-IX in Fig. 8,
Fig. 10 eine Rückansicht des Schließschuhs,
Fig. 11 eine abgewandelte Ausführungsform des Schließzapfens mit einstellbarem Kopf.

Der in Fig. 1 dargestellte Verschluß für Schiebefenster oder Schiebetüren weist an der Stirnseite des Schiebeflügels 1 ein von einem Getriebe 6 über eine Treibstange 5 angetriebenes bewegliches Schließteil 8 auf, das mit einem starr am Rahmen 11 befestigten Schließteil 14 verriegelbar ist. Das feststehende Schließteil am Rahmen 11 ist ein mit einem Kopf 15 versehener Schließzapfen 14, der in Schließstellung des Schiebeflügels 1 durch eine Öffnung einer an der Stirnseite des Schiebeflügels 1 befestigten Stulpschiene 4 greift. Das bewegliche Schließteil ist ein hinter der Stulpschiene 4 verdeckt angeordneter Schließschuh 8, der durch Bewegen in seine Schließstellung mit seitlichen, insbesondere aus den Fig 7, 8 und 9 ersichtlichen, Wangen 10 hinter den Kopf 15 des Schließbolzens 14 greift. Die Stulpschiene 4 ist mittels Befestigungsschrauben 26 vor der Beschlagnut 3 am Profil 2 des Schiebeflügels 1 befestigt (vgl. Fig. 6). Zwischen der Stulpschiene und dem Boden der Beschlagnut 3 sind aus Fig. 1 ersichtliche Stützböckchen 25 angeordnet. Diese Stützböckchen 25 greifen durch ein Langloch 27, das in der Treibstange 5 angeordnet ist. Die Befestigungsschrauben 26 für die Stulpschiene 5 sind durch die Stützböckchen 25 hindurchgeführt. Die Öffnung in der Stulpschiene 4 zum Durchlaß des Schließzapfens 14 wird von einer Führungsbuchse 9 gebildet. Wie die Fig 6 zeigt, hat diese Führungsbuchse 9 einen trichterartigen Einlauf 22, so daß beim Schließen des Schiebeflügels 1 der Schließzapfen 14 den Schiebeflügel 1 gegenüber dem Rahmen 11 zentriert bzw. ausrichtet. Auch der Auslaß 23 der Führungsbuchse 9 ist trichterartig ausgebildet, so daß auch beim Öffnen des Fensters oder der Türe der Kopf 15 des Schließzapfens 14 nicht an der Buchse 9 hängenbleiben kann.

Wie die Fig. 6 zeigt, ist der Schließzapfen 14 auf eine Schließzapfenplatte 13 aufgenietet, die am Rahmenprofil 11 mittels Befestigungsschrauben 31 befestigt ist. Die Schließplatte 13 kann, wie die Fig. 1 zeigt, auch als eine durchgehende Schiene ausgebildet sein. Diese Schiene hat zum Rahmen hin vorspringende Ausdrückungen 33, die so auf das Rahmenprofil 11 abgestimmt sind, daß sie bei richtiger Anordnung der Schließzapfen 14 bzw. der Schließzapfenplatte 13 in die Nut 34 des Rahmenprofils 11 eingreifen. In der Schließzapfenplatte oder -leiste 13 befinden sich Langlöcher 32, so daß vor dem Anziehen der Befestigungsschrauben 31 die Schließzapfenleiste 13 mit den Schließzapfen 14 genau ausgerichtet werden kann, so daß die Zapfen 14 beim Schließen des Schiebeflügels 1 problemlos durch die Führungsbuchsen 9 hindurchgeführt werden und in die in Fig. 1 und 6 dargestellte Stellung gelangen. Ist der Schiebeflügel 1 in Schließstellung eingefahren, dann kann durch Verschwenken des Handhebels oder Handgriffes 7 die Treibstange 5 um einen bestimmten Betrag nach oben bewegt werden, so daß die darauf befestigten Schließschuhe 8 die Köpfe 15 der Schließzapfen 14 hintergreifen.

Wie insbesondere aus Fig. 6 ersichtlich ist, ist um den Schließbolzen 14 ein sich gegen die Schließplatte 13 abstützender elastischer Stoßdämpferring 16 angeordnet. Dieser Stoßdämpferring 16 hat einen nach innen vorspringenden Wulst, der in eine umlaufende Nut 17 des Schließbolzens 14 eingreift. Der elastische, vorzugsweise aus Gummi oder einem gummielastischen Kunststoff bestehende Stoßdämpferring 16 bewirkt, daß beim Schließen des Schiebefensters oder der Schiebetür das Anschlagen abgedämpft ist. Dadurch, daß beim Verriegeln der hinter den Kopf 15 des Schließzapfens 14 greifende Schließschuh 8 den Flügel 1 gegen den Rahmen 11 zieht, wird der elastische Stoßdämpferring 16 unter Vorspannung gebracht, so daß der Türflügel spielfrei am Rahmen anliegt. Dadurch werden insbesondere durch Wind verursachte Klappergeräusche des Tür- oder Fensterflügels vermieden. Bei verschlossenem und verriegeltem Türflügel ist der Schließzapfen 14 sozusagen dreifach gelagert, nämlich einmal durch seine Vernietung mit der Schließzapfenleiste 13, zum zweiten über die Führungsbuchse 9 und zum dritten in dem in Riegelstellung befindlichen Schließschuh 8. Hierdurch ist dieser Tür- und Fensterverschluß zusätzlich stabilisiert. Die bei einem Aufbruchversuch des Fensters oder der Tür auftretenden Kräfte werden so besser als bei den bekannten Verschlüssen aufgefangen.

Der Schließzapfen 14 kann mit seinem Kopf 15 einstückig ausgebildet sein. Er kann aber auch, wie die Fig. 11 zeigt, aus zwei Teilen bestehen, wobei der Kopf 15 über einen Schraubenbolzen 19 in eine Gewindebohrung 13 eingeschraubt ist, die im Schließzapfen 14 vorgesehen ist. Die Gewinde am Schließzapfen 14 und/oder am Schraubenbolzen 19 sind so ausgeführt, daß die Verschraubung selbsthemmend ist, so daß der Kopf 15 noch in seinem axialen Abstand genau eingestellt werden kann, so daß auch Verspannungen, Maßungenauigkeiten und dergleichen ausgeglichen werden können. Die Einstellbarkeit des Kopfes 15 kann aber auch dadurch erreicht werden, daß der schließzapfen 14 mit einem selbsthemmenden Gewinde auf die Schließzapfenplatte 13 aufschraubbar ist.

In Fig 7 ist als Phantombild der Schließkopf 15 relativ zum Schließschuh 8 dargestellt, wenn sich der Schließschuh 8 in Schließstellung befindet. Das Getriebe 6 ist so ausgelegt, daß beim Verschwenken des Handhebels oder -griffes 7 der Schließschuh 8 nicht von unten oder von oben gegen den Schließzapfen 14 drückt, sondern ein Spiel von etwa 2 mm verbleibt.

Der Schließschuh 8 weist einen Nietzapfen 21 auf, der in das Nietloch 29 der Treibstange 5 eingesetzt und dort vernietet werden kann. Ferner weist der Schließschuh 8 Nasen 20 auf, die in Ausnehmungen 28 der Treibstange 5 eingreifen. Auf diese Weise werden die auftretenden Scherkräfte nicht allein vom Nietzapfen 21 getragen. Der Schließschuh 8 weist auf seiner Rückseite seitliche Stegwände 24 auf, die sich an die Seitenflächen der Treibstange 5 anlegen.

### Bezugszeichenliste:

1 Schiebeflügel
2 Flügelprofil
3 Beschlagnut
4 Stulpschiene
5 Treibstange
6 Getriebe
7 Fenstergriff
8 Schließschuh
9 Führungsbuchse
10 seitliche Wange
11 Rahmen
12 Profilnut
13 Schließzapfenplatte
14 Schließzapfen
15 Kopf
16 Stoßdämpferring
17 Ringnut
18 Gewindebohrung
19 Schraubenbolzen
20 Nase
21 Nietzapfen
22 Einlauf
23 Auslauf
24 Stegwände
25 Stützböckchen
26 Befestigungsschraube
27 Langloch
28 Ausnehmung
29 Nietloch
30 Nietloch
31 Befestigungsschraube
32 Langloch
33 Ausdrückung
34 Profilnut
35 geneigte Fläche

## Patentansprüche

1. Verschluß für Schiebefenster oder -türen, mit mindestens einem an der Stirnseite des Schiebeflügels (1) angeordneten und von einem Getriebe (6) über eine Treibstange (5) angetriebenen beweglichen Schließteil (8), das in Schließstellung des Schiebeflügels (1) mit einem am Rahmen (11) befestigten feststehenden Schließteil (14) derart zusammenwirkt, daß durch Verschieben des beweglichen Schließteils (8) die Schließteile (8 und 14) formschlüssig ineinandergreifen, dadurch gekennzeichnet, daß das feststehende Schließteil (14) am Rahmen (11) ein mit einem Kopf (15) versehener Schließzapfen (14) ist, der in Schließstellung des Schiebeflügels (1) durch eine Öffnung einer an der Stirnseite des Schiebeflügels (1) befestigten Stulpschiene (4) greift und das bewegliche Schließteil ein hinter der Stulpschiene (4) verdeckt angeordneter Schließschuh (8) ist, der durch Bewegen in seine Schließstellung mit seitlichen Wangen (10) hinter den Kopf (15) des Schließbolzens (14) greift.

2. Verschluß nach Anspruch 1, dadurch gekennzeichnet, daß die Öffnung in der Stulpschiene (4) von einer Führungsbuchse (9) gebildet ist, deren Einlauf (22) und Auslauf (23) trichterartig erweitert sind.

3. Verschluß nach Anspruch 1 oder 2, dadurch gekennzeichnet, daß der Schließschuh (8) mittels eines Nietzapfens (21) auf die Treibstange (5) aufgenietet ist und mindestens eine in eine Ausnehmung der Treibstange (5) eingreifende Nase (20) aufweist.

4. Verschluß nach einem der Ansprüche 1 bis 3, dadurch gekennzeichnet, daß der Schließschuh (8) an seiner Rückseite sich an die Seitenflächen der Treibstange (5) anlegende Stegwände (24) aufweist.

5. Verschluß nach einem der Ansprüche 1 bis 4, dadurch gekennzeichnet, daß die hinter den Kopf (15) des Schließbolzens (14) greifenden Wangen (10) eine beim Schließen einen Anzug bewirkende geneigte Fläche aufweisen.

6. Verschluß nach einem der Ansprüche 1 bis 5, dadurch gekennzeichnet, daß der Schließbolzen (14) an einer am Rahmen (11) befestigten Platte (13) oder Leiste befestigt ist.

7. Verschluß nach Anspruch 6, dadurch gekennzeichnet, daß um den Schließbolzen (14) ein sich gegen die Platte (13) abstützender elastischer Stoßdämpferring (16) angeordnet ist.

8. Verschluß nach Anspruch 7, dadurch gekennzeichnet, daß am Schließbolzen (14) eine umlaufende Nut (17) angeordnet ist, in die ein nach innen vorspringender Wulst des Stoßdämpferringes (16) eingreift.

9. Verschluß nach einem der Ansprüche 1 bis 8, dadurch gekennzeichnet, daß der Kopf (15) des Schließzapfens (14) über ein selbsthemmendes Gewinde (18) axial einstellbar ist.

10. Verschluß nach Anspruch 9, dadurch gekennzeichnet, daß der Kopf (15) mit einem Schraubenbolzen (19) versehen ist, der in einem Innengewinde (18) des Schließzapfens (14) selbsthemmend einstellbar geführt ist.
